# EUROPÄISCHE PATENTSCHRIFT

(11) **EP 0 262 568 B1**
(45) Veröffentlichungstag und Bekanntmachung des Hinweises auf die Patenterteilung: **11.07.1990**
(21) Anmeldenummer: 87113876.4
(22) Anmeldetag: 23.09.1987
(51) Int. Cl.: D21D 5/24

(54) **Wirbelreiniger**
Cyclone
Cyclone

(30) Priorität: 30.09.1986 DE 3633150
(43) Veröffentlichungstag der Anmeldung: 06.04.1988
(73) Patentinhaber: J.M. Voith GmbH, D-89522 Heidenheim (DE)
(72) Erfinder: Schweiss, Peter, D-7907 Langenau (DE); Dörflinger, Hans-Dieter, D-7920 Heidenheim (DE); Trä, Josef, D-7920 Heidenheim (DE)

(56) Entgegenhaltungen:
- EP-A- 0 058 484
- FR-A- 1 257 689
- US-A- 2 787 374

## Beschreibung

Die Erfindung betrifft einen Wirbelreiniger entsprechend dem Oberbegriff des Patentanspruchs 1. Ein solcher Wirbelreiniger ist bekannt aus der europäischen Patentanmeldung 0058484. Dabei ist gemäß der Variante nach Figur 1 dieser Schrift im oberen Bereich des im wesentlichen kegelförmigen Hauptkörpers ein zentraler Leitkörper vorgesehen, der allerdings nur eine angenäherte kegelförmige Ausbildung aufweist. An den unten angeordneten, den Auslauf aufweisenden kegelförmigen Teil mit dem geringeren Durchmesser schließt sich eine Auslaufkammer an, die einen im wesentlichen sehr viel größeren Durchmesser aufweist als das Auslaufende des kegelförmigen Teils beträgt und die von dem zentralen Abscheiderohr für die Leichtpartikel zentral durchsetzt wird. Auch die übrigen Varianten gemäß dieser Veröffentlichung zeigen diese Auslaufkammer.

Erfindungsgemäß ist erkannt worden, daß ein Weglassen dieser Auslaufkammer und eine gerade Fortsetzung des kegelförmigen Teils des Hauptkörpers in einem kreiszylindrischen Teil, das von dem zentralen Abscheiderohr für die Leichtpartikel ein Stück durchsetzt ist und danach im wesentlichen knieförmig, vorzugsweise rechtwinklig abgeknickt ist, eine bessere Abscheidewirkung für die Leichtpartikel bewirkt.

Hierbei ist vorzugsweise vorzusehen, daß der Kegelwinkel des kegelförmigen Teils des Hauptkörpers zwischen 2_{°} und 5_{°}, d.h. der Kegelöffnungswinkel zwischen 4_{°} und 10_{°}, vorzugsweise der Kegelwinkel zwischen 2,5_{°} und 4_{°}, d.h. der Kegelöffnungswinkel zwischen 5_{°} und 8_{°} beträgt. Diese Neigungswinkel sind aber aus den bisherigen Konstruktionen der Wirbelreiniger bereits bekannt.

Nachfolgend wird die Erfindung anhand eines in der Zeichnung dargestellten Ausführungsbeispiels erläutert.

Der Zyklon (Wirbelreiniger), der ja hier vorzugsweise zur Abscheidung von festen Verunreinigungspartikeln aus Fasersuspensionen dient, ist hier in der bevorzugten Einbaulage dargestellt. Dabei befindet sich das Ende mit dem größeren Durchmesser, welches den Einlaufteil 3 aufweist, in der unteren Position und der Teil mit dem geringeren Durchmesser, an das sich das Auslaufteil 6 anschließt, in der oberen Lage, weil ja hier eine mit leichten Verschmutzungen angereicherte Fraktion abgezogen werden soll, welche spezifisch leichtere Bestandteile aufweist, als das spezifische Gewicht der Suspension (Flüssigkeit) beträgt. Natürlich ist auch die umgekehrte oder eine horizontale Einbaulage möglich.

In diesem Fall ist der mittlere Teil 2 kegelförmig ausgeführt, während Einlaufende 3 und Auslaufende 6 im wesentlichen zylindrisch ausgeführt sind. Dabei beträgt hier die Länge des zylindrischen Einlaufteils 3 etwa das 0,6-fache des kegelförmigen Teils 2. Es ist jedoch auch ein kürzeres, zylindrisches Einlaufteil 3 möglich bzw. könnte die Kegelform bis in den unteren Bereich, wo sich der Leitkörper 4 befindet, durchweg vorhanden sein. In seinem Auslaufteil 6 verläuft zentral ein Abscheiderohr 5 für die Leichtpartikel, vorzugsweise also leichte Verunreinigungen, wie Styropor (eingetragenes Warenzeichen) oder auch leichte klebende Verunreinigungen und leichter Schmutz anderer Art, auch Luft und Gase. Der Auslaufteil 6 ist dabei zunächst gerade ausgeführt, soweit ihn das zentrale Abscheiderohr 5 durchläuft und knickt dann im wesentlichen im rechten Winkel mit seinem Auslaufende 7 ab. Durch die Abzugsöffnung 8 des Auslaufteiles wird dann die spezifisch relativ schwerere Suspension abgezogen, die im wesentlichen von den leichten Verunreinigungen befreit ist. Die Suspension wird dem Einlaufteil 3 tangential über das Einlaufrohr 1 zugeführt, wodurch es spiralig-wendelförmig den Leitkörper 4 umströmt. Dabei ist das Verhältnis zwischen dem größten Durchmesser des kegelförmigen Leitkörpers 4 und der lichten Weite des Einlaufteils 3 des Hauptkörpers zwischen D2/D1 = 0,45 und D2/D1 = 0,75, vorzugsweise zwischen D2/D1 = 0,55 und D2/D1 = 0,63.

Der Spitzen- oder Kegelöffnungswinkel des Leitkörpers 4 beträgt dabei zwischen 22_{°} und 38_{°}, vorzugsweise zwischen 25_{°} und 33_{°}.

Das Verhältnis der Länge des geraden Teils des Auslaufteils 6 zu seinem Durchmesser beträgt zwischen L1/D3 = 4 und L1/D3 = 6, vorzugsweise zwischen L1/D3 = ₄ und L1/D3 = 5. Dabei setzt sich der gerade, zylindrische Auslaufteil 6 ohne Übergänge, Kanten oder Sprünge unmittelbar als Verlängerung des kegeligen Teils 2 des Hauptkörpers fort. Es liegt dabei vorzugsweise ein Durchmesserverhältnis des zentralen Abscheiderohres 5 zur lichten Weite des geraden Auslaufteils 6 zwischen D4/D3 = 0,37 und D4/D3 = 0,43 vor. Hierbei erstreckt sich das zentrale Abscheiderohr 5 ein sehr geringes Maß in den kegligen Teil 2 des Hauptkörpers hinein, das zwischen nahezu Null und etwa 5 oder 10 mm betragen kann.

Wie bereits erwähnt, wird hier die umgekehrte wie sonst übliche Einbaulage gewählt, wie in der Zeichnung dargestellt. Es ist aber auch schon erwähnt worden, daß auch die andere Lage, nämlich die übliche oder eine horizontale, das heißt waagerechte Einbaulage möglich ist.

## Patentansprüche

1. Wirbelreiniger zum Reinigen einer Papierstoffsuspension, mit einem im wesentlichen kegelförmigen, hohlen Hauptkörper (2), mit einem in seinem Bereich des größten Durchmessers befindlichen, tangential angeordneten Einlauf (1) für die zu reinigende Suspension sowie einem kegelartigen, zentralen Leitkörper (4), ferner mit einem in seinem Bereich geringsten Durchmessers vorgesehenen, im wesentlichen knieförmig abgewinkelten Auslauf für den Gutstoff und einem hiervon umschlossenen, zentralen Abscheiderohr (5) für Leichtpartikel, gekennzeichnet durch ein zumindest im Anfangsbereich des Abscheiderohres (5) für die Leichtstoffpartikel im wesentlichen zylindrisches Auslaufteil (6), das in glatter Fortsetzung des kegelförmigen Hauptkörpers (2) angeordnet ist, eine Länge seines mindestens im Bereich des Abscheiderohrs (5) kreiszylindrischen Teils von mindestens dem Vierfachen seines Innendurchmessers aufweist, und im wesentlichen knieförmig abgewinkelt ist.

2. Wirbelreiniger nach Anspruch 1, dadurch gekennzeichnet, daß das Verhältnis von Länge zu Durchmesser des zylindrischen Auslaufteiles (6) zwischen dem Vier- und Sechsfachen liegt.

3. Wirbelreiniger nach Anspruch 2, dadurch gekennzeichnet, daß das Verhältnis von Länge zu Durchmesser des zylindrischen Auslaufteils (6) zwischen dem Vier- und Fünffachen liegt.

4. Wirbelreiniger nach einem der Ansprüche 1 bis 3, dadurch gekennzeichnet, daß das zentrale Abscheiderohr (5) für die Leichtstoffpartikel den an den konischen Hauptkörper (2) des Wirbelreinigers anschließenden, geraden Teil des Auslaufteiles (6) durchsetzt.

5. Wirbelreiniger nach einem der Ansprüche 1 bis 4, dadurch gekennzeichnet, daß das Auslaufteil (6) zu seinem Austrittsende (7) hin scharfwinklig abgeknickt ist.

6. Wirbelreiniger nach Anspruch 5, dadurch gekennzeichnet, daß das Auslaufteil (6) zu seinem Auslaufende (7) hin rechtwinklig scharf abgeknickt ist.

7. Wirbelreiniger nach einem der Ansprüche 1 bis 6, dadurch gekennzeichnet, daß der kegelartige, zentrale Leitkörper (4) einen Spitzen-Öffnungswinkel zwischen 22_{°} und 38_{°} aufweist.

8. Wirbelreiniger nach Anspruch 7, dadurch gekennzeichnet, daß der kegelartige, zentrale Leitkörper einen Spitzen-Öffnungswinkel zwischen 25_{°} und 33_{°} aufweist.

9. Wirbelreiniger nach einem der Ansprüche 7 oder 8, dadurch gekennzeichnet, daß das Verhältnis zwischen dem größten Durchmesser des kegelartigen Körpers (4) und der lichten Weite des Einlaufteils (3) des Hauptkörpers zwischen 0,45 und 0,75 beträgt.

10. Wirbelreiniger nach Anspruch 9, dadurch gekennzeichnet, daß das Verhältnis zwischen dem größten Durchmesser des kegelartigen Körpers (4) und der lichten Weite des Hauptkörpers (3) zwischen 0,55 und 0,63 beträgt.

11. Wirbelreiniger nach einem der Ansprüche 1 bis 10, dadurch gekennzeichnet, daß der Hauptkörper (2, 3) so angeordnet ist, daß der kleinere Durchmesser des kegelartigen Teils (2) sich oben und der größere Durchmesser sich unten befindet.

12. Wirbelreiniger nach einem der Ansprüche 1 bis 11, dadurch gekennzeichnet, daß im Einlaufbereich des Hauptkörpers (2, 3) dieser ein zylindrisches Stück (3) aufweist, dessen Länge zwischen dem 0,55- und dem 0,65-fachen des kegligen Teils (2) beträgt.

## Claims

1. Vortex cleaner for the cleaning of a paper stock suspension, with an essentially tapered, concave main body (2), with a tangentially placed inlet (1) located in the area with the largest diameter for the suspension to be cleaned, as well as a tapered, central guide body (4). The vortex cleaner has an essentially elbowed offset outlet for the accepts in its area of smallest diameter, enclosing a central discharge pipe (5) for lightweight particles, characterized at least in the initial area of the discharge pipe (5) for the lightweight particles by an essentially cylindrical outlet piece (6), which is arranged in smooth continuation to the tapered main body (2), which has a length in the discharge pipe (5) of the circular cylindrical piece of at least four times that of its inside diameter, and is at an essentially elbowed angle.

2. Vortex cleaner according to claim 1, characterized in that the ratio of length to diameter of the cylindrical outlet piece (6) is between the four- and six- fold.

3. Vortex cleaner according to claim 2, characterized in that the ratio of length to diameter of the cylindrical outlet piece (6) is between the four- and five-fold.

4. Vortex cleaner according to one of claims 1 to 3, characterized in that the discharge pipe (5) for the lightweight particles is set through the straight part of the outlet piece (6) connected to the conical main body (2) of the vortex cleaner.

5. Vortex cleaner according to one of claims 1 to 4, characterized in that the outlet piece (6) is bent off at an acute angle to its outlet end (7).

6. Vortex cleaner according to claim 5 characterized in that the outlet piece (6) is bent off at an acute right angle to its outlet end (7).

7. Vortex cleaner according to one of claims 1 to 6, characterized in that the tapered, central guide body (4) has a vertex aperture angle of between 22_{°} and 38_{°}.

8. Vortex cleaner according to claim 7 characterized in that the conical, central guide body has a vertex aperture angle of between 25_{°} and 33_{°}.

9. Vortex cleaner according to one of claims 7 or 8, characterized in that the ratio between the largest diameter of the tapered body (4) and the inside diameter of the inlet piece (3) of the main body is between 0.45 and 0.75.

10. Vortex cleaner according to claim 9 characterized in that the ratio between the largest diameter of the conical body (4) and the inside diameter of the main body (3) is between 0.55 and 0.63.

11. Vortex cleaner according to one of claims 1 to 10, characterized in that the main body (2, 3) is arranged in such a way that the smaller diameter of the conical piece (2) is located at the top and the large diameter at the bottom.

12. Vortex cleaner according to one of claim 1 to 11, characterized in that the inlet area of the main body (2, 3) has a cylindrical piece (3), whose length is between 0.55 and 0.65 times the size of the conical piece (2).

## Revendications

1. Epurateur tourbillonnaire pour le nettoyage d'une suspension de pâte à papier, avec un corps principal (2) creux en majeure partie conique, avec une partie d'introduction (1) disposée trangentielle- ment se trouvant dans son secteur ayant le plus grand diamètre pour la suspension à nettoyer, de même qu'avec un corps de guidage central (4) conique, en outre avec une partie d'évacuation prévue, coudée en majeure partie, dans sa section de diamètre le plus petit, pour la matière à traiter, et avec un tube de séparation (5) qui y est entouré pour les particules légères, caractérisé une pièce d'évacuation qui (6) est substantiellement cylindrique du moins à la domaine de début du tube de séparation (5) pour les particules de matières légères qui est disposée dans le prolongement lisse du corps principal (2) conique, qui présente une longueur de sa partie cylindrique circulaire d'au moins le quadruple de son diamètre intérieur et qui est substantiellement coudée.

2. Epurateur tourbillonnaire suivant la revendication 1, caractérisé par le fait que le rapport de la longueur au diamètre de la pièce d'évacuation cylindrique (6) est situé entre le quadruple et le sextuple.

3. Epurateur tourbillonnaire suivant la revendication 2, caractérisé par le fait que le rapport de la longueur au diamètre de la pièce d'évacuation cylindrique (6) est dimensionné entre le quadruple et le quintuple.

4. Epurateur tourbillonnaire d'après une des revendications 1 à 3, caractérisé par le fait que le tube central de séparation (5) pour les particules de matières légères traverse la partie rectiligne de la pièce d'évacuation (6) se raccordant au corps principal conique (2) de l'épurateur tourbillonnaire.

5. Epurateur tourbillonnaire d'après une des revendications 1 à 4, caractérisé par le fait que la pièce d'évacuation (6) fait un coude brusque dans le secteur de son extrémité de sortie (7).

6. Epurateur tourbillonnaire d'après la revendication 5, caractérisé par le fait que la pièce d'évacuation (6) est fortement coudée à angle droit à son extrémité d'évacuation (7).

7. Epurateur tourbillonnaire d'après une des revendications 1 à 6, caractérisé par le fait que le corps de guidage central conique (4) présente un angle d'ouverture à la pointe entre 22_{°} et 38_{°}.

8. Epurateur tourbillonnaire d'après la revendication 7, caractérisé par le fait que le corps de guidage central conique présente un angle d'ouverture à la pointe entre 25_{°} et 33_{°}.

9. Epurateur tourbillonnaire d'après une des revendications 7 ou 8, caractérisé par le fait que le rapport entre le plus grand diamètre du corps conique (4) et le gabarit de passage de la pièce d'introduction (3) du corps principal est entre 0,45 et 0,75.

10. Epurateur tourbillonnaire d'après la revendication 9, caractérisé par le fait que le rapport entre le plus grand diamètre du corps conique (4) et du gabarit de passage du corps principal (3) est entre 0,55 et 0,63.

11. Epurateur tourbillonnaire d'après une des revendications 1 à 10, caractérisé par le fait que le corps principal (2, 3) est disposé de telle manière que le plus petit diamètre de la partie conique (2) se trouve en haut et le plus grand diamètre en bas.

12. Epurateur tourbillonnaire d'après une des revendications 1 à 11, caractérisé par le fait que celui- ci présente une section cylindrique (3) dans la section d'introduction du corps principal (2, 3) dont la longueur représente entre 0,55 et 0,65 fois celle de la partie conique (2).
